# EUROPÄISCHE PATENTSCHRIFT

(11) **EP 1 321 203 B1**
(45) Veröffentlichungstag und Bekanntmachung des Hinweises auf die Patenterteilung: **01.08.2007**
(21) Anmeldenummer: 02027171.4
(22) Anmeldetag: 05.12.2002
(51) Int. Cl.: B21D 26/02, B21J 5/04, B21C 37/15

(54) **Umformpresse**
Forming press
Presse de formage

(30) Priorität: 19.12.2001 DE 10162440
(43) Veröffentlichungstag der Anmeldung: 25.06.2003
(73) Patentinhaber: Bayerische Motoren Werke Aktiengesellschaft, 80809 München (DE)
(72) Erfinder: Denk, Rudolf, 82205 Gilching (DE); Katzlinger, Peter, 85540 Haar (DE); Schiffler, Walter-Josef, 84130 Dingolfing (DE); Reuter, Helmut, 94437 Mamming (DE); Huras, Lars, 80992 München (DE); Bauer, Herbert, Professor Dr.-Ing., 89518 Heidenheim an der Brenz (DE); Haas, Andreas, Dr., 73457 Essingen (DE); Bögel, Helmut, 73431 Aalen (DE); Hartl, Christoph Dr., 33100 Paderborn (DE); Holzinger, Georg P, 73434 Aalen (DE)

(56) Entgegenhaltungen:
- EP-A- 1 063 029
- WO-A-95/31635
- CH-A- 295 158
- DE-A- 19 751 402
- FR-A- 2 535 987
- JP-A- 2001 340 922
- US-A- 3 350 905
- US-A- 6 029 487
- US-A- 6 143 235

## Beschreibung

Die Erfindung betrifft eine Umformpresse gemäß dem Oberbegriff des Patentanspruches 1.

Eine derartige Umformpresse ist aus der EP 1 063 029 A1 bekannt. Eine ähnliche Umformpresse ist aus der JP-A-2001340922 bekannt.

Bei der Erzeugung von Ausformungen an hohlen Rohlingen bzw. den daraus entstehenden hohlen Werkstücken im Zuge der Warmumformung mit Innenhochdruck besteht ein ständiges Problem darin, einen hinreichenden Werkstofftransport zu erreichen, wenn ein unerwünschtes Abstrecken der Werkstückwand verhindert werden soll. Das gilt selbst dann, wenn der Rohling in eine für die Warmumformung vorgegebene Verformungstemperatur gebracht werden kann. Denn häufig lassen sich nur relativ geringe Verformungsgrade erreichen. - Hier setzt die Erfindung ein.

Der Erfindung liegt die Aufgabe zugrunde, eine Umformpresse der eingangs beschriebenen Ausführungsform zu schaffen, mit der sich eine Ausformung an einem rohrförmigen Werkstück in einwandfreier Weise ohne unerwünschtes Abstrecken der Werkstückwand herstellen lässt.

Diese Aufgabe löst die Erfindung bei einer gattungsgemäßen Umformpresse durch die im kennzeichnenden Teil des Anspruchs 1 erwähnten Merkmale. Diese Maßnahmen der Erfindung haben zur Folge, dass sich mit Hilfe des in Ausformrichtung gleichsam unter Brems- und folglich Stauwirkung geführten Gegenhalters hinreichend viel aber nicht zuviel Werkstoff in die Formausnehmung abfließen kann, so dass dort im Zuge des Warmumformens mit Innenhochdruck eine Ausformung entsteht, bei der ein unerwünschtes Abstrecken der Werkstückwand verhindert wird. Ein gezielter Werkstofftransport wird dann erreicht, wenn einerseits insbesondere die Formausnehmung mit dem Gegenhalter orthogonal zu dem Rohling in den Formraum mündet und andererseits nach der Erfindung das Werkzeugunterteil oder Werkzeugoberteil auf der der Formausnehmung gegenüberliegenden Seite eine Schieberführung mit einem in den Formraum vorfahrbaren Schieber aufweist, der während der Erzeugung der Ausformung Rohlingwerkstoff in Richtung der Ausformung drückt. Zweckmäßigerweise ist der Schieber über die Formraummitte hinaus in den Formraum und gegen den Innenhochdruck beaufschlagten Rohling verfahrbar. Weiter sieht die Erfindung bevorzugt vor, dass der Schieber nach dem Erzeugen der Ausformung bei innenhochdruckbeaufschlagtem Rohling bzw. entstehendem Werkstück in seine Ausgangsstellung zurückfährt, so dass sich an dem Werkstück die dadurch gebildete Werkzeugform abbildet.

Eine nicht erfindungsgemäße Umformpresse sieht vor, dass der Gegenhalter einen mittigen Formstempel aufweist, der zur Erzeugung von zwei mit vorgegebenem Abstand voneinander liegenden Aushalsungen entgegen der Bewegungsrichtung des Gegenhalters in die entstehende Ausformung verfahrbar ist und den mittleren Teil der unter Innenhochdruck stehenden Ausformung in Richtung der Mittenachse des entstehenden Werkzeugstückes zurückverdrängt. Zwischen den beiden nebeneinanderliegenden Aushalsungen lässt sich beispielsweise ein Lenker für einen Achsträger wie er im Fahrzeugbau Verwendung findet befestigen. Im Allgemeinen wird zur Befestigung solcher Lenker am Achsbaubeil beim Warmumformen eine Aushalsung erzeugt, in der nach einer entsprechenden Beseitigung von Aushalsungsteilen der Lenker angelenkt wird. Hierbei kann das Problem entstehen, dass durch die Materialbeseitigung an der Aushalsung des Achsbauteils dessen Steifigkeit- und Festigkeitseigenschaften den Anforderungen nicht mehr genügen. Das wird verhindert, weil nunmehr zwei nebeneinanderliegende Aushalsungen erzeugt werden, in denen der Lenker ohne Materialbeseitigung befestigt werden kann. Im Übrigen lassen sich die beiden Aushalsungen unschwer zusammendrücken und mittels eines Lochstempels für die Anlenkung des Lenkers lochen.

Im Folgenden wird die Erfindung an einer lediglich ein Ausführungsbeispiel darstellenden Zeichnung näher erläutert. Es zeigen:
- Fig. 1: im schematischen Vertikalschnitt ein Umformwerkzeug für die erfindungsgemäße Presse vor der Umformung des Rohlings,
- Fig. 2: einen Ausschnitt aus dem Gegenstand nach Fig. 1 im Zuge des Umformvorganges,
- Fig. 3: einen Ausschnitt aus dem Gegenstand nach Fig. 1 nach dem Umformvorgang,
- Fig. 4: eine nicht erfindungsgemäße Umformpresse mit Gegenhalter, jedoch ohne Schieber im Zuge des Umformvorganges,
- Fig. 5: den Gegenstand nach Fig. 4 im Zuge der Erzeugung von zwei nebeneinanderliegenden Aushalsungen, und
- Fig. 6: ausschnittsweise einen im Zuge der Warmumformung mit Innenhochdruckumformung erzeugten Achsträger mit zwei Aushalsungen für die Befestigung eines Lenkers.

In den Figuren ist von einer Umformpresse ein Umformwerkzeug mit einem Formraum 1 zwischen Werkzeugoberteil 2 und Werkzeugunterteil 3 zum Herstellen von Werkstücken 4 aus metallischen Werkstoffen, insbesondere aus Aluminium oder Aluminiumlegierungen, im Wege einer wirkmedienunterstützten Warmumformung dargestellt. Dieses Umformwerkzeug besitzt in den Formraum 1 einfahrbare Umformstempel 5 mit Hochdruckbohrungen 6, welche auf einen in dem Formraum 1 befindlichen hohlen Rohling 7, nach dem Ausführungsbeispiel ein Rohr, nach Maßgabe der Innenhochdruckumformung arbeiten. Dazu wird unter Umformhochdruck stehende Umformflüssigkeit in den Rohling 7 eingedrückt, die selbst hochtemperiert sein kann. Es besteht aber auch die Möglichkeit, den Rohling 7 oder das Umformwerkzeug vorzuwärmen, um eine Warmumformung unter Innenhochdruck vornehmen zu können.

Das Werkzeugoberteil 2 weist zur Erzeugung einer Ausformung 8 an dem entstehenden rohrförmigen Werkstück eine der Ausformung 8 entsprechende Formausnehmung 9 mit einem in der Formausnehmung 9 in Ausformrichtung geführten Gegenhalter 10 auf, der die Ausformgeschwindigkeit und Ausformtiefe der entstehenden Ausformung 8 kontrolliert. Die Formausnehmung 9 mit dem Gegenhalter 10 mündet orthogonal zu dem Rohling 7 in den Formraum 1.

Nach der in den Fig. 1 bis 3 dargestellten Ausführungsform weist das Werkzeugunterteil 3 auf der der Formausnehmung 9 gegenüberliegenden Seite eine Schieberführung 11 mit einem in den Formraum 1 vorfahrbaren Schieber 12 auf, der während der Erzeugung der Ausformung 8 Rohlingwerkstoff in Richtung der Ausformung 8 drückt. Der Schieber 12 ist über die Formraummitte hinaus in den Formraum 1 und gegen den innenhochdruckbeaufschlagten Rohling 7 verfahrbar. Nach dem Erzeugen der Ausformung 8 fährt der Schieber 12 bei innenhochdruckbeaufschlagtem 7 Rohling bzw. weitgehend entstandenem Werkstück in seine Ausgangsstellung zurück, so dass sich auch in diesem Bereich am Werkstück 4 die dadurch gebildete Werkzeugform abbildet. - Gegenhalter- und Schieberbewegungen sind durch Pfeile angedeutet.

Bei der nicht erfindungsgemäße Umformpresse nach den Fig. 4 und 5 weist der Gegenhalter 10 einen mittigen Formstempel 13 auf, der zur Erzeugung von zwei mit vorgegebenem Abstand nebeneinanderliegenden Aushalsungen 14, 14' entgegen der Bewegungsrichtung des Gegenhalters 10 in die entstehende Ausformung 8 verfahrbar ist und den mittleren Teil der unter Innenhochdruck stehenden Ausformung 8 in Richtung der Mittenachse des entstehenden Werkstückes zurückverdrängt. Die beiden Aushalsungen 14, 14' dienen z.B. zur Befestigung eines Lenkers 15 an einem in Fig. 6 ausschnittsweise dargestellten Achsträger 16. Die Lenkerbefestigung zwischen den Aushalsungen 14, 14' ist ohne Beseitigung von Aushalsungsmaterial möglich, so dass sich das gesamte Achsbauteil 16 durch hohe Steifigkeit und Festigkeitseigenschaften auszeichnet.

## Patentansprüche

1. Umformpresse mit einem Umformwerkzeug und einem Formraum zwischen Werkzeugunterteil und Werkzeugoberteil zum Herstellen von Werkstücken aus metallischen Werkstoffen, insbesondere Aluminium, im Wege einer wirkmedienunterstützten Warmumformung, und mit in den Formraum einfahrbaren Umformstempeln, welche auf einen in dem Formraum befindlichen hohlen Rohling, z.B. Rohr, nach Maßgabe der Innenhochdruckumformung arbeiten, wobei unter Umformhochdruck stehende Umformflüssigkeit die Umformung unterstützt, und das Werkzeugoberteil (2) und/oder Werkzeugunterteil (3) zur Erzeugung einer Ausformung (8) an dem entstehenden rohrförmigen Werkstück eine der Ausformung (8) entsprechende Formausnehmung (9) mit einem in der Formausnehmung (9) in Ausformrichtung geführten Gegenhalter (10) aufweist,
**dadurch gekennzeichnet, dass** der Gegenhalter die Ausformgeschwindigkeit und Ausformtiefe der entstehenden Ausformung (8) kontrolliert,
dass in den Umformstempeln Hochdruckbohrungen vorgesehen sind und
**dass** das Werkzeugunterteil (3) oder Werkzeugoberteil (2) auf der der Formausnehmung (9) gegenüberliegenden Seite eine Schieberführung (11) mit einem in den Formraum (1) vorfahrbaren Schieber (12) aufweist, der während der Erzeugung der Ausformung (8) Rohlingwerkstoff in Richtung der Ausformung drückt.

2. Umformpresse nach Anspruch 1, **dadurch gekennzeichnet, dass** die Formausnehmung (9) mit dem Gegenhalter (10) orthogonal zu dem Rohling (7) in den Formraum (1) mündet.

3. Umformpresse nach einem der Ansprüche 1 bis 2,
**dadurch gekennzeichnet, dass** der Schieber (12) über die Formraumitte hinaus in den Formraum (1) und gegen den innenhochdruckbeaufschlagten Rohling (7) verfahrbar ist.

4. Umformpresse nach einem der Ansprüche 1 bis 3,
**dadurch gekennzeichnet, dass** der Schieber (12) nach dem Erzeugen der Ausformung (8) bei innenhochdruckbeaufschlagtem Rohling (7) in seine Ausgangsstellung zurückfährt.

## Claims

1. A forming press comprising a tool and a cavity between the bottom part and the top part of the tool for producing workpieces from metal substances, especially aluminium, by hot forming assisted by active media, also comprising punches insertable into the cavity and acting on a hollow blank, e.g. a tube, in the cavity during the forming process under high internal pressure, wherein the process is assisted by forming liquid at high pressure and the top part (2) and/or bottom part (3) of the tool, in order to produce a raised part (8) on the tubular workpiece under construction, comprises a recess (9) corresponding in shape to the raised part (8), together with a pressure pad (10) guided in the recess (9) in the direction of the raised part,
**characterised in that** the pressure pad controls the speed and depth of the resulting raised part (8),
high-pressure bores are provided in the forming punches and
the bottom part (3) or top part (2) of the tool, on the side opposite the recess (9), comprises a guide (11) and a slide (12) movable in the cavity (1) and pressing blank material in the direction of the raised part (8) during the production thereof.

2. A forming press according to claim 1, **characterised in that** the recess (9) and the pressure pad (10) open into the cavity (1) at right angles to the blank (7).

3. A forming press according to claim 1 or claim 2,
**characterised in that** the guide (12) is movable into the centre of the cavity (1) and against the blank (7), acted upon by high internal pressure.

4. A forming press according to any of claims 1 to 3,
**characterised in that** after production of the raised part (8), the side (12) returns to its starting position, in the case of a blank (7) acted upon by high internal pressure.

## Revendications

1. Presse de formage comprenant un outil de formage et un logement de formage entre une partie inférieure et une partie supérieure d'outil pour la réalisation de pièces en métal, en particulier en aluminium, par un formage à chaud soutenu par du milieu actif, et des poinçons de formage venant en saillie dans le logement, qui travaille sur une ébauche creuse se trouvant dans le moule comme par exemple un tube selon le principe du formage à haute pression intérieure, du fluide de formage sous haute pression de formage soutenant le formage, et pour réaliser une déformation (8) dans la pièce tubulaire, la partie supérieure (2) et/ou la partie inférieure (3) de l'outil ont une cavité de formage (9) avec un contre-appui (10) guidé dans cette cavité (9) dans la direction de la déformation,
**caractérisée en ce que**
le contre-appui contrôle la vitesse et la profondeur de formage de la déformation (8) à réaliser,
les poinçons de formage comportent des perçages de haute pression et la partie inférieure (3) ou la partie supérieure (2) de l'outil ont, sur le côté opposé à celui de la cavité de formage (9), un guide de coulisseau (11) avec un coulisseau (12) avançant dans le logement de formage (1), ce coulisseau poussant la matière de l'ébauche en direction de la déformation pendant que se réalise la déformation (8).

2. Presse de formage selon la revendication 1,
**caractérisée en ce que**
la cavité de formage (9) et le contre-appui (10) débouchent perpendiculairement à l'ébauche (7) dans le logement de formage (1).

3. Presse de formage selon l'une des revendications 1 et 2,
**caractérisée en ce que**
le poussoir (12) peut être déplacé au delà du milieu du logement de moulage dans le logement (1) contre l'ébauche (7) soumise à la haute pression intérieure.

4. Presse de formage selon l'une des revendications 1 à 3,
**caractérisée en ce qu'**
après avoir réalisé la déformation (8), le coulisseau (12) revient dans sa position de départ, l'ébauche (7) étant soumise à la haute pression intérieure.
